# EUROPÄISCHE PATENTSCHRIFT

(11) **EP 4 230 912 B1**
(45) Veröffentlichungstag und Bekanntmachung des Hinweises auf die Patenterteilung: **25.03.2026**
(21) Anmeldenummer: 23156976.5
(22) Anmeldetag: 16.02.2023
(51) Int. Cl.: F23N 5/18, F23N 5/24

(54) **VERFAHREN ZUR INBETRIEBNAHME EINES HEIZGERÄTES, COMPUTERPROGRAMM, REGEL- UND STEUERGERÄT, HEIZGERÄT UND VERWENDUNG EINES PARAMETERS**
METHOD FOR STARTING UP A HEATING DEVICE, COMPUTER PROGRAM, CONTROL AND CONTROL DEVICE, HEATING DEVICE AND USE OF A PARAMETER
PROCÉDÉ DE MISE EN SERVICE D'UN APPAREIL DE CHAUFFAGE, PROGRAMME INFORMATIQUE, APPAREIL DE RÉGULATION ET DE COMMANDE, APPAREIL DE CHAUFFAGE ET UTILISATION D'UN PARAMÈTRE

(30) Priorität: 17.02.2022 DE 102022103736
(43) Veröffentlichungstag der Anmeldung: 23.08.2023
(73) Patentinhaber: Vaillant GmbH, 42859 Remscheid NRW (DE)
(72) Erfinder: Fischer, Christian, 42859 Remscheid (DE); Autermann, Andre, 42859 Remscheid (DE); Hahn, Marco, 42117 Wuppertal (DE)
(74) Vertreter: Popp, Carsten

(56) Entgegenhaltungen:
- EP-A1- 3 396 248
- EP-A1- 3 919 817
- DE-T2- 69 614 230

## Beschreibung

Die Erfindung betrifft ein Verfahren zum Erkennen eines unregelmäßigen Zündvorganges eines Heizgerätes, ein Computerprogramm, ein Regel- und Steuergerät, ein Heizgerät und, nicht Gegenstand der Patentansprüche, eine Verwendung eines Parameters.

Es sind eine Vielzahl von Heizgeräten bekannt, die in einer Brennkammer ein Gemisch aus einem Brennstoff, insbesondere Gas oder Wasserstoff, und Umgebungsluft verbrennen, um Wärme zur Versorgung eines Gebäudes oder für eine Bereitstellung von Warmwasser zu gewinnen.

Bei einer Inbetriebnahme derartiger Heizgeräte wird in der Regel eine Fördereinrichtung auf eine Sollleistung angefahren und einem geförderten Volumenstrom angesaugter Verbrennungsluft Brennstoff zugefügt. Das Verbrennungsgemisch wird einem Brenner des Heizgerätes zugeführt und durch eine Zündvorrichtung, beispielsweise einem Funken- oder Glühzünder, entzündet.

Bedingt durch Unregelmäßigkeiten bei der Zufuhr und/ oder Zusammensetzung des Verbrennungsgemisches kann es hierbei zu Problemen kommen, wobei insbesondere ein zu hoher Anteil Brennstoff in der Gemischzusammensetzung regelmäßig auftritt und einer der Gründe sein kann, die zu einer sogenannten harten Zündung führen. Diese kann sich in einem explosionsartigen Geräusch äußern, wobei auch Beschädigungen des Heizgerätes bzw. Bauteilen desselben auftreten können. Neben den Komforteinbußen aufgrund der Geräuschbelastung kann somit ein Auftreten einer harten Zündung zu Beschädigungen führen und somit sicherheitsrelevant sein.

Nach dem Stand der Technik wird das Auftreten vom Nutzer erkannt und einem Fachbetrieb gemeldet, der eine Wartung und Überprüfung des Heizgerätes vornehmen kann. Falls dies nicht erfolgen kann, da beispielsweise keine Person zum Erkennen des Problems anwesend ist, besteht ein hohes Risiko von Beschädigungen des Heizgerätes verbunden mit den allgemeinen Sicherheitsrisiken einer (möglicherweise beschädigten) Gasanlage. Nicht zuletzt kann das Heizgerät nach der erfolglosen (harten) Zündung einen erneuten Versuch vornehmen, wodurch das Risiko einer Beschädigung zunimmt.

Die EP 3 581 850 A1 schlägt hierzu vor, beim Start eines Brenners mit Hilfe der Regelungseinrichtung eine fehlerhafte Zündung zu detektieren, wobei eine Gebläsedrehzahl des Gebläses erfasst und mit einem hinterlegten und erwartungsgemäßen Verlauf derselben verglichen und eine fehlerhafte Zündung festgestellt wird. Schwierig erscheint das vorgeschlagene Verfahren einer geregelten Gebläsedrehzahl, weil diese von einer Drehzahlregelung beeinflusst wird und den Vergleich mit einem hinterlegten Signal erschwert und verzögert.

Die DE 696 14 230 T2 hat eine Verbrennungssteueranlage zum Gegenstand, bei der ein Signal eines Durchflussdetektors für Verbrennungsluft oder das Verbrennungsgas während der Zündung erfasst wird und mittels einer Verbrennungsregelung bewertet wird, ob die Zündung normal oder anormal verlaufen ist. Nachteilig kann eine Änderung des Signals des Duchflussdetektors auch durch andere Effekte als eine unregelmäßige Zündung verursacht werden und das Verfahren bietet somit nur eine begrenzte Sicherheit.

Die EP 3 396 248 A1 beschreibt eine Diagnosemöglichkeit zum Erkennen von Fehlern an einem Gassicherheitsventil. Hierfür wird das Signal eines Sensors im Zuluftkanal genutzt. Anhand des Signals kann auch festgestellt werden, ob die Zündung erfolgreich war, wenn der Gas-Feuerungsautomat die Flamme nicht als solche erkannt hat. Das Verfahren ermöglicht jedoch keine ausreichend exakte Feststellung eines unregelmäßigen Zündvorgangs.

Die DE 696 14 230 T2 offenbart ein System zur Steuerung einer Verbrennung, das feststellen kann, ob ein Brennzustand normal oder anormal ist. Hierzu wird das Signal eines Durchflussdetektors genutzt. Dabei kann ein Zeitraum vom Beginn der Zündung bis zu einer Erfassung einer schnellen Verringerung, die beim normalen Brennen erzeugt wird, einbezogen werden. Auch dieses Verfahren kann keine präzise Feststellung eines unregelmäßigen Zündvorgangs ermöglichen.

Hiervon ausgehend ist es Aufgabe der Erfindung, ein Verfahren zur Inbetriebnahme eines Heizgerätes vorzuschlagen, das die geschilderten Probleme des Standes der Technik zumindest teilweise überwindet. Insbesondere sollen Probleme bei der Inbetriebnahme automatisch erkannt werden und ein erneuter Zündversuch unterbunden werden.

Zudem soll die Erfindung die Komplexität eines Heizgerätes zumindest nicht wesentlich erhöhen, nur geringe bauliche Veränderungen an einem Heizgerät erfordern und eine einfache Integration in einen bestehenden Produktionsprozess ermöglichen.

Diese Aufgaben werden gelöst durch die Merkmale der unabhängigen Patentansprüche. Weitere vorteilhafte Ausgestaltungen der hier vorgeschlagenen Lösung sind in den abhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zum Erkennen eines unregelmäßigen Zündvorganges eines Heizgerätes bei, wobei das Heizgerät dazu eingerichtet ist, einem Brenner des Heizgerätes eine Durchflussmenge eines Gemisches aus einem Brennstoff und Verbrennungsluft zuzuführen, wobei während der Inbetriebnahme des Heizgerätes die zugeführte Durchflussmenge erfasst und ein unregelmäßiger Zündvorgang durch ein Auswerten der erfassten Durchflussmenge erkannt wird und bei einer Inbetriebnahme des Heizgerätes eine Solldurchflussmenge eingestellt wird und zum Erkennen eines unregelmäßigen Zündvorgangs eine Zeitdauer herangezogen wird, von einer Abweichung der erfassten Durchflussmenge von der eingestellten Solldurchflussmenge bis anhand der erfassten Durchflussmenge ein erneutes Erreichen der Solldurchflussmenge erkannt werden kann.

Das Verfahren dient einem Erkennen eines unregelmäßigen Zündvorganges eines Heizgerätes, insbesondere einer so gennannten "harten" Zündung, also eines explosionsartigen Zündvorganges, insbesondere ausgelöst durch:
- einen zu hohen Anteil Brennstoff in dem, dem Brenner zugeführten Gemisch aus Brennstoff und Verbrennungsluft,
- insbesondere also einem Lambda-Wert in einem Bereich von 1 oder (deutlich) darunter,
- eine andere Unregelmäßigkeit in der Gaszufuhr, und/oder
- ein verspätetes Zünden des Gemisches.

Das Verfahren kann insbesondere bei jeder Inbetriebnahme (jedem Zündvorgang) eines Heizgerätes durchgeführt werden, um diese hinsichtlich Unregelmäßigkeiten zu überwachen.

Bei dem Heizgerät handelt es sich insbesondere um ein Heizgerät, das dazu eingerichtet ist, einen flüssigen und/oder gasförmigen Brennstoff (Heizöl, Erdgas, Wasserstoff) unter Zufuhr von Umgebungsluft zu verbrennen und Wärmeenergie, beispielsweis zur Erwärmung eines Wärmeträgers eines Heizkreislaufes oder auch zur Bereitstellung einer Warmwasserversorgung zu erzeugen. Insbesondere kann es sich bei dem Heizgerät um ein Brennwertgerät handeln. Das Heizgerät weist in der Regel eine Brennkammer und eine Fördereinrichtung auf, die ein Gemisch von Brennstoff und Verbrennungsluft über einen Gemischkanal in eine Brennkammer, in der ein Brenner angeordnet sein kann, fördern kann. Die Verbrennungsprodukte können anschließend durch einen Abgaskanal des Heizgerätes einer Abgasanlage zugeführt werden.

Bei der Fördereinrichtung kann es sich insbesondere um ein Gebläse handeln, dessen (Förder-)Leistung durch eine Drehzahl angegeben werden kann. Häufig wird die Leistung der Fördereinrichtung dabei durch einen Regler geregelt. Der Regler kann beispielsweise ein P- oder Pl-Regler sein. Die Fördereinrichtung kann somit eine Durchflussmenge von Verbrennungsluft und/ oder Gemisch aus Verbrennungsluft und Brennstoff einstellen, die über einen Durchflusssensor erfassbar sein kann.

Bei einer Inbetriebnahme des Heizgerätes kann die Fördereinrichtung auf eine (vorgegebene) geeignete (Soll)Leistung ((Soll)Drehzahl) angefahren werden, wodurch eine Solldurchflussmenge Verbrennungsluft oder Gemisch aus Brennstoff und Verbrennungsluft gefördert werden kann. Dabei wird in der Regel einem Massestrom Verbrennungsluft eine (für einen Zündvorgang) geeignete Menge Brennstoff zugefügt. Bei einem gasförmigen Brennstoff kann dieser über ein Gasventil zugeführt werden. Anschließend kann das Brennstoff-Verbrennungsluft-Gemisch von einem Zünder (Funkenzünder, Glühzünder) gezündet werden.

Es wird davon ausgegangen, dass bei einem unregelmäßigen Zündvorgang, beispielsweise einer explosionsartigen Erscheinung (harte Zündung) während des Zündvorganges, die sich über den Gemischkanal (und Abgaskanal/ Abgasanlage) als Druckimpuls (Druckänderung, Druckwelle) ausbreitet und somit die Durchflussmenge (sprunghaft) ändert. Auch wenn diese Änderung nur zeitlich kurz anhält, kann diese anhand der erfassten Durchflussmenge erkannt werden. Auch bei einem regulären Zündvorgang kann ein Druckimpuls auftreten, dieser kann jedoch von einem unregelmäßigen Zündvorgang durch eine quantitative Betrachtung und/ oder eine zeitliche Veränderung des Parameters abgegrenzt werden.

Bei der erfassten Durchflussmenge kann es sich insbesondere um einen erfassten Masse- oder Volumenstrom betreffend die dem Brenner zugeführte Verbrennungsluft und/oder des dem Brenner zugeführten Gemisches von Verbrennungsluft und Brennstoff handeln. Die Überwachung bzw. Regelung der tatsächlichen Durchflussmenge ist gegenüber einer Überwachung einer Gebläsedrehzahl vorteilhaft, weil damit Einflüsse wie (1) Druck oder Sog im Abgassystem aufgrund von Umwelteinflüssen wie Wind oder Luftdruck etc., und/oder (2) Gegendrücke durch die Art und/oder Länge der Abgasrohre bzw. anderer Heizgeräte am selben Schacht berücksichtigt werden können. Zudem können Toleranzen aufgrund von Druckverlusten der Gerätekomponenten und/oder Toleranzen des Lüfters sowie eine Blockade des Abgassystems ausgeglichen werden.

Gemäß einer Ausgestaltung kann zusätzlich eine Änderung der erfassten Durchflussmenge während des Zündvorganges des Heizgerätes einbezogen werden. Hierbei kann beispielsweise eine (sprunghafte) Änderung von mindestens 10 % [Prozent] relevant sein. Der konkrete Wert kann dabei von verschiedenen Eigenschaften des Heizgerätes abhängig sein, wobei der Wert für einen regelmäßigen Zündvorgang auf einfache Weise bestimmt werden kann und so eine Abgrenzung von einem regulären zu einem unregelmäßigen Zündvorgang ermöglicht werden kann. Vorteilhaft kann so ermöglicht werden Bauteildefekte zu detektieren. So könnte anhand der Kombination von Änderung und Zeitdauer auf einen Defekt des Gebläses oder des Abgasweges (Abgaskanal, Abgasanlage) geschlossen werden. Dieser Defekt könnte durch eine aufgetretene verzögerte Zündung verursacht worden sein.

Somit kann bei einer geregelten Leistung (Drehzahl) der Fördereinrichtung ein Erkennen eines unregelmäßigen Zündvorgangs erfindungsgemäß durch Betrachtung einer Zeitdauer, von einer Abweichung der (erfassten) Durchflussmenge von der eingestellten, für den Zündvorgang geeigneten, Solldurchflussmenge bis zu einem erneuten Erreichen der Solldurchflussmenge (durch die Regelung), erfolgen. Mit anderen Worten kann, wie oben beschrieben, ein durch einen unregelmäßigen Zündvorgang ausgelöster Druckimpuls eine Änderung der Solldurchflussmenge bewirken, und der Zeitraum, bis die Regelung der Leistung der Fördereinrichtung diese wieder auf die Solldurchflussmenge regeln kann, kann ein Maß für die Intensität des Druckimpulses sein und damit einen unregelmäßigen Zündvorgang abgrenzen.

Gemäß einer vorteilhaften Ausgestaltung kann der Zeitraum in einem Bereich von 1 s bis 3 s [Sekunden] liegen. Auch der Zeitraum kann von verschiedenen Eigenschaften und Gegebenheiten abhängig sein, wobei auch der Zeitraum bei einem regelmäßigen Zündvorgang einfach ermittelbar ist und so auf einfache Weise eine Abgrenzung von einem regulären zu einem unregelmäßigen Zündvorgang vorgenommen werden kann.

Gemäß einer vorteilhaften Ausgestaltung kann nach einem Erkennen eines unregelmäßigen Zündvorganges das Heizgerät (automatisch) außer Betrieb genommen werden und/ oder insbesondere (gleichfalls automatisch) eine erneute Inbetriebnahme (automatisch) verhindert (blockiert) werden. Eine erneute Inbetriebnahme kann aus Sicherheitsgründen insbesondere nur von einer Fachwerkstatt oder einer fachkundigen Person wieder ermöglicht werden. Vorteilhaft kann so eine Beschädigung des Heizgerätes verhindert werden.

Gemäß einer vorteilhaften Ausgestaltung kann bei bzw. nach einem Feststellen eines unregelmäßigen Zündvorganges die Leistung der Fördereinrichtung bzw. des Gebläses automatisch so eingestellt werden, dass die Durchflussmenge (wieder) in einen vorgegebenen Bereich geführt wird. Insbesondere ist möglich, unmittelbar nach der Feststellung des unregelmäßigen Zündvorgangs wieder für den Zündvorgang geeignete Förderbedingungen selbstständig einzustellen. Auf diese Weise kann (zunächst) eine Abschaltung des Heizgeräts vermieden werden bzw. versucht werden, den Prozess wieder zu stabilisieren. Die Wirkung des Nachregelns der Fördereinrichtung bzw. des Gebläses kann weiter über die Durchflussmenge überwacht werden, beispielsweise über einen vorgegebenen Nachregel-Zeitraum. Nach Ablauf des Nachregel-Zeitraums kann dann entweder wieder in den Normalbetrieb oder in einen Notbetrieb bzw. Notstopp übergegangen werden.

Gemäß einer vorteilhaften Ausgestaltung kann eine Information über das Erkennen eines unregelmäßigen Zündvorganges, insbesondere nach dem vorstehend beschriebenen, automatischen Nachregeln, über eine Anzeigeeinrichtung des Heizgerätes angezeigt werden und/ oder über ein Netzwerk, insbesondere dem Internet, zum Abruf bereitgestellt werden, und/ oder als Nachricht versandt werden. Beispielsweise kann die Information so auf einem mobilen Endgerät oder einem Computer einem Fachbetrieb und/ oder einem Nutzer/ Betreiber des Heizgerätes zur Kenntnis gebracht werden. Ein Fachbetrieb könnte dann (automatisch und selbstständig) einen Wartungstermin planen und durchführen.

Nach einem weiteren Aspekt wird auch ein Computerprogramm vorgeschlagen, welches zur (zumindest teilweisen) Durchführung eines hier vorgestellten Verfahrens eingerichtet ist. Dies betrifft mit anderen Worten insbesondere ein Computerprogramm(-produkt), umfassend Befehle, die bei der Ausführung des Programms durch einen Computer diesen veranlassen, ein hier beschriebenes Verfahren auszuführen.

Nach einem weiteren Aspekt wird auch ein maschinenlesbares Speichermedium vorgeschlagen, auf dem das Computerprogramm gespeichert ist.

Regelmäßig handelt es sich bei dem maschinenlesbaren Speichermedium um einen computerlesbaren Datenträger.

Nach einem weiteren Aspekt wird auch ein Regel- und Steuergerät für ein Heizgerät vorgeschlagen, eingerichtet zur Durchführung eines hier vorgestellten Verfahrens. Das Regel- und Steuergerät kann hierzu beispielsweise einen Prozessor aufweisen bzw. über diesen verfügen. In diesem Zusammenhang kann der Prozessor beispielsweise das auf einem Speicher (des Regel- und Steuergeräts) hinterlegte Verfahren ausführen. In vorteilhafter Weise führt ein Regel- und Steuergerät häufig ohnehin die Regelung der Leistung der Fördereinrichtung durch, so dass ein, gemäß einem hier vorgeschlagenen Verfahren, zu erfassender Parameter dem Regel- und Steuergerät bereits vorliegt.

Nach einem weiteren Aspekt wird auch ein Heizgerät mit einem hier vorgestellten Regel- und Steuergerät vorgeschlagen. Bei dem Heizgerät handelt es sich insbesondere um ein Gasheizgerät mit einem Brenner und einer Fördereinrichtung, die ein Gemisch aus Brenngas und Verbrennungsluft zu dem Gasbrenner fördern kann. Das Heizgerät weist einen Durchflusssensor auf, der den dem Brenner zugeführten Masse- bzw. Volumenstrom Verbrennungsluft und/ oder Gemisch aus Verbrennungsluft und Brennstoff erfassen kann.

Nach einem weiteren Aspekt, der für sich nicht Gegenstand der angehängten Patentansprüche ist, wird eine Verwendung eines Parameters, der einen Rückschluss auf eine dem Brenner zugeführte Durchflussmenge Verbrennungsluft bzw. einem Gemisch aus Verbrennungsluft und Brennstoff ermöglicht, zum Erkennen eines unregelmäßigen Zündvorgangs eines Heizgerätes, vorgeschlagen. Gemäß einer vorteilhaften Ausgestaltung kann der Parameter insbesondere von einem Durchflusssensor erfasst werden und auch eine Zeitdauer, von einer Abweichung einer (eingestellten) Solldurchflussmenge bis zu einem erneuten Erreichen der Solldurchflussmenge nach dem Zündvorgang (durch die Regelung), sein.

Die im Zusammenhang mit dem Verfahren erörterten Details, Merkmale und vorteilhaften Ausgestaltungen können entsprechend auch bei dem hier vorgestellten Computerprogramm, dem Regel- und Steuergerät, dem Heizgerät und/oder der Verwendung auftreten und umgekehrt. Insoweit wird auf die dortigen Ausführungen zur näheren Charakterisierung der Merkmale vollumfänglich Bezug genommen.

Hier werden somit ein Verfahren zur Inbetriebnahme eines Heizgerätes, ein Computerprogramm, ein Regel- und Steuergerät, ein Heizgerät und eine Verwendung angegeben, welche die mit Bezug auf den Stand der Technik geschilderten Probleme zumindest teilweise lösen. Insbesondere tragen das Verfahren zur Inbetriebnahme eines Heizgerätes, das Computerprogramm, das Regel- und Steuergerät, das Heizgerät sowie die Verwendung zumindest dazu bei, ein automatisiertes Erkennen eines unregelmäßigen Startvorganges zu ermöglichen und eine (darauffolgende) erneute Inbetriebnahme und mögliche negative Folgen zu verhindern.

Zudem kann die Erfindung ohne bauliche Veränderung mit einem Heizgerät nach dem Stand der Technik durchgeführt werden und ist somit auch ohne weiteres an Bestandsgeräten in Form eines Softwareupdates nachrüstbar.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: ein hier vorgeschlagenes Heizgerät, und
- Fig. 2:: einen Parameterverlauf, der sich bei Durchführung eines hier vorgeschlagenen Verfahrens einstellen kann.

Fig. 1 zeigt beispielhaft und schematisch ein hier vorgeschlagenes Heizgerät 1. Eine Fördereinrichtung 2 kann dazu eingerichtet sein, einen Massestrom Verbrennungsluft über eine Zuführung Verbrennungsluft 4 anzusaugen, dem über ein Gasventil 5 Brenngas zugesetzt werden kann. Über einen Gemischkanal 16 kann das Gemisch aus Verbrennungsluft und Brenngas einem Brenner 3 des Heizgerätes 1 zugeführt werden. Die Verbrennungsprodukte können über einen Abgaskanal 8 einer Abgasanlage 9 abgeführt werden.

In der Zuführung Verbrennungsluft 4 und/ oder im Gemischkanal 16 kann ein Durchflusssensor 11 angeordnet sein, der einen auftretenden Masse- oder Volumenstrom erfasst und über eine elektrische Verbindung an ein Regel- und Steuergerät 7 des Heizgerätes 1 übertragen kann. Das Regel- und Steuergerät 7 kann zudem einen Regler 6 zur Regelung der Leistung der Fördereinrichtung 2 umfassen. Das Regel- und Steuergerät 7 kann für eine Regelung des Heizgerätes 1 zudem mit der Fördereinrichtung 2 und dem Gasventil 5 elektrisch verbunden sein. Eine Anzeigeeinrichtung 18 kann Informationen über ein Ergebnis eines hier vorgeschlagenen Verfahrens anzeigen und insbesondere über ein ausgeschaltetes/ blockiertes Heizgerät 1 informieren. Das Regel- und Steuergerät 7 kann zudem mit einem Netzwerk 17 verbunden sein, über das eine Information über einen (automatisiert) erkannten unregelmäßigen Zündvorgang zum Abruf bereitgestellt oder als Nachricht versandt werden kann.

Fig. 2 zeigt einen Parameterverlauf, der sich bei Durchführung eines hier vorgestellten Verfahrens einstellen kann. In dem in Fig. 2 dargestellten Diagramm ist eine erfasste Durchflussmenge 10 in Abhängigkeit der Zeit t, gegeben in Sekunden, dargestellt, welche insbesondere ein erfasstes Signal des Durchflusssensors 11, ein erfasster Masse- oder Volumenstrom, sein kann.

Bei einer Inbetriebnahme des Heizgerätes 1 kann die Durchflussmenge 10 (beispielsweise gegeben als Volumenstrom V) auf eine Solldurchflussmenge 12 erhöht werden, die einer Sollleistung der Fördereinrichtung 2 entsprechen kann. Nach Erreichen der Solldurchflussmenge 12 kann über das Gasventil 5 dem Massestrom Verbrennungsluft Brenngas zugesetzt werden. Anschließend kann über einen Zünder eine Zündung 13 erfolgen. Durch die Zündung 13 kann die Durchflussmenge 10 aufgrund eines ausgelösten Druckimpulses abnehmen, wobei der Regler 6 versucht, die Solldurchflussmenge 12 erneut zu erreicht. Nach einer Zeitdauer 15 kann ein erneutes Erreichen 14 der Solldurchflussmenge 12 eintreten.

Ein unregelmäßiger Zündvorgang kann anhand der Zeitdauer 15 und 10 erkannt werden. Durch die Bereitstellung einer Information eines erkannten unregelmäßigen Zündvorgangs, über die Anzeigeeinrichtung 18 und/ oder über ein Netzwerk 17 zum Abruf und/ oder durch ein Versenden einer Benachrichtigung dazu, kann ein Fachbetrieb automatisch und selbstständig einen Termin zur Wartung planen und durchführen.

Zusätzlich kann eine quantitative Betrachtung der Änderung (Absenkung) der erfassten Durchflussmenge 10 einbezogen werden, um beispielsweise das Erkennen des unregelmäßigen Zündvorganges zu verifizieren oder Bauteildefekte zu erkennen.

### Bezugszeichenliste

- 1: Heizgerät
- 2: Fördereinrichtung
- 3: Brenner
- 4: Zuführung Verbrennungsluft
- 5: Gasventil
- 6: Regler
- 7: Regel- und Steuergerät
- 8: Abgaskanal
- 9: Abgasanlage
- 10: Durchflussmenge
- 11: Durchflusssensor
- 12: Solldurchflussmenge
- 13: Zündung
- 14: erneutes Erreichen
- 15: Zeitdauer
- 16: Gemischkanal
- 17: Netzwerk
- 18: Anzeigeeinrichtung

## Patentansprüche

1. Verfahren zum Erkennen einer unregelmäßigen Zündung eines Heizgerätes (1), dazu eingerichtet einem Brenner (3) des Heizgerätes eine Durchflussmenge (10) eines Gemisches aus einem Brennstoff und Verbrennungsluft zuzuführen, wobei während der Inbetriebnahme des Heizgerätes (1) die dem Brenner (3) zugeführte Durchflussmenge (10) erfasst und ein unregelmäßiger Zündvorgang durch ein Auswerten der erfassten Durchflussmenge (10) erkannt wird, wobei bei einer Inbetriebnahme des Heizgerätes (1) eine Solldurchflussmenge (12) eingestellt wird und zum Erkennen eines unregelmäßigen Zündvorgangs eine Zeitdauer (15) herangezogen wird, von einer Abweichung der erfassten Durchflussmenge (10) von der eingestellten Solldurchflussmenge (12) bis anhand der erfassten Durchflussmenge (10) ein erneutes Erreichen (14) der Solldurchflussmenge (12) erkannt werden kann.

2. Verfahren nach Anspruch 1, wobei die Durchflussmenge (10) von einem Durchflusssensor (11) erfasst wird.

3. Verfahren nach einem der vorangehenden Ansprüche, wobei die Fördereinrichtung (2) ein Gebläse ist.

4. Verfahren nach einem der vorangehenden Ansprüche, wobei zusätzlich eine sprunghafte Veränderung der erfassten Durchflussmenge (10) von mehr als 10 % einbezogen und bewertet wird.

5. Verfahren nach einem der vorangehenden Ansprüche, wobei die Zeitdauer (15) in einem Bereich von 1 Sekunde bis 3 Sekunden liegt.

6. Verfahren nach einem der vorangehenden Ansprüche, wobei bei einem Erkennen eines unregelmäßigen Zündvorgangs das Heizgerät (1) außer Betrieb genommen wird.

7. Verfahren nach einem der vorangehenden Ansprüche, wobei bei einem Erkennen eines unregelmäßigen Zündvorgangs eine Information hierüber über eine Anzeigeeinrichtung (18) angezeigt und/ oder über ein Netzwerk (17) zum Abruf bereitgestellt und/ oder über das Netzwerk (17) als Nachricht versandt wird.

8. Regel- und Steuergerät (7) für ein Heizgerät (1), wobei das Heizgerät (1) eingerichtet ist zur Verbrennung eines Gemisches aus Verbrennungsluft und Brennstoff, das einem Brenner (3) des Heizgerätes (1) zugeführt und durch eine Zündvorrichtung entzündet wird und einen Durchflusssensor (11) zum Erfassen einer Durchflussmenge des Gemisches aufweist, wobei das Regel- und Steuergerät (7) eingerichtet ist um zu bewirken, dass das Heizgerät (1) die Verfahrensschritte nach einem der Ansprüche 1 bis 7 ausführt.

9. Heizgerät (1), umfassend einen Brenner (3), eine Zündvorrichtung und einen Durchflusssensor (11),
eingerichtet zur Verbrennung eines Gemisches aus Verbrennungsluft und Brennstoff, das dem Brenner (3) zugeführt und durch die Zündvorrichtung entzündet wird,
wobei der Durchflusssensor (11) eingerichtet ist zum Erfassen einer Durchflussmenge des Gemisches, weiter aufweisend ein Regel- und Steuergerät (7) nach Anspruch 8.

10. Computerprogramm, umfassend Befehle, die bewirken, dass bei ihrer Ausführung auf dem Regel- und Steuergerät (7) des Heizgerätes (1) gemäß Anspruch 9, das Verfahren nach einem der Ansprüche 1-7 ausgeführt wird.

## Claims

1. Method for detecting irregular ignition of a heating appliance ( ) (1) designed to supply a burner (3) of the heating appliance with a flow rate (10) of a mixture of fuel and combustion air, wherein during start-up of the heating appliance (1) the flow rate (10) supplied to the burner (3) is detected and an irregular ignition process is detected by evaluating the detected flow rate (10), wherein a target flow rate (12) is set when the heating appliance (1) is started up and a time period (15) is used to detect an irregular ignition process, whereby, if there is a deviation of the detected flow rate (10) from the set target flow rate (12) , it can be detected when the target flow rate (12) is reached again (14) based on the detected flow rate (10) .

2. Method according to claim 1, wherein the flow rate (10) is detected by a flow sensor (11).

3. Method according to one of the preceding claims, wherein the conveying device (2) is a blower.

4. Method according to one of the preceding claims, wherein a sudden change in the detected flow rate (10) of more than 10% is additionally included and evaluated.

5. Method according to one of the preceding claims, wherein the time duration (15) is in a range from 1 second to 3 seconds.

6. Method according to one of the preceding claims, wherein the heating appliance (1) is taken out of operation when an irregular ignition process is detected.

7. Method according to one of the preceding claims, wherein, upon detection of an irregular ignition process, information thereabout is displayed via a display device (18) and/or made available for retrieval via a network (17) and/or sent as a message via the network (17).

8. Control and regulating device (7) for a heating appliance (1), wherein the heating appliance (1) is designed to combust a mixture of combustion air and fuel, which is supplied to a burner (3) of the heating appliance (1) is supplied and ignited by an ignition device, and has a flow sensor (11) for detecting a flow rate of the mixture, wherein the control and regulation device (7) is designed to cause the heating appliance (1) to carry out the process steps according to one of claims 1 to 7.

9. Heating appliance (1) comprising a burner (3), an ignition device and a flow sensor (11) arranged to combust a mixture of combustion air and fuel which is supplied to the burner (3) and ignited by the ignition device, wherein the flow sensor (11) is arranged to detect a flow rate of the mixture, further comprising a control and regulation device (7) according to claim 8.

10. Computer programme comprising commands which, when executed on the control and regulation device (7) of the heating appliance (1) according to claim 9, cause the method according to one of claims 1-7 to be carried out.

## Revendications

1. Procédé de détection d'un allumage irrégulier d'un appareil de chauffage (1) conçu pour fournir à un brûleur (3) de l'appareil de chauffage un débit (10) d'un mélange d'un combustible et d'air de combustion, dans lequel pendant la mise en service de l'appareil de chauffage (1), le débit (10) fourni au brûleur (3) est détecté et un processus d'allumage irrégulier est détecté par une évaluation du débit (10) détecté, dans lequel lors d'une mise en service de l'appareil de chauffage (1), un débit de consigne (12) est défini et une période (15) est utilisée pour la détection d'un processus d'allumage irrégulier, une nouvelle atteinte (14) du débit de consigne (12) peut être détectée à partir d'un écart du débit (10) détecté par rapport au débit de consigne (12) défini jusqu'au débit (10) détecté.

2. Procédé selon la revendication 1, dans lequel le débit (10) est détecté par un capteur de débit (11).

3. Procédé selon l'une quelconque des revendications précédentes, dans lequel le dispositif de transport (2) est une soufflante.

4. Procédé selon l'une quelconque des revendications précédentes, dans lequel une modification brusque du débit (10) détecté de plus de 10 % est en outre intégrée et évaluée.

5. Procédé selon l'une quelconque des revendications précédentes, dans lequel la période (15) se situe dans une plage de 1 seconde à 3 secondes.

6. Procédé selon l'une quelconque des revendications précédentes, dans lequel lors d'une détection d'un processus d'allumage irrégulier, l'appareil de chauffage (1) est mis hors service.

7. Procédé selon l'une quelconque des revendications précédentes, dans lequel lors d'une détection d'un processus d'allumage irrégulier, une information sur celle-ci est affichée sur un dispositif d'affichage (18) et/ou fournie pour consultation par le biais d'un réseau et/ou est envoyée par le biais du réseau (17) comme message.

8. Appareil de régulation et de commande (7) pour un appareil de chauffage (1), dans lequel l'appareil de chauffage (1) est conçu pour la combustion d'un mélange d'air de combustion et de combustible qui est fourni à un brûleur (3) de l'appareil de chauffage (1) et allumé par un dispositif d'allumage et présente un capteur de débit (11) pour la détection d'un débit du mélange, dans lequel l'appareil de régulation et de commande (7) est conçu afin de faire en sorte que l'appareil de chauffage (1) réalise les étapes de procédé selon l'une quelconque des revendications 1 à 7.

9. Appareil de chauffage (1) comprenant un brûleur (3), un dispositif d'allumage et un capteur de débit (11),
conçu pour la combustion d'un mélange d'air de combustion et de combustible qui est fourni au brûleur (3) et allumé par le dispositif d'allumage,
dans lequel le capteur de débit (11) est conçu pour la détection d'un débit du mélange présentant en outre un appareil de régulation et de commande (7) selon la revendication 8.

10. Programme informatique comprenant des ordres qui font en sorte que lors de leur réalisation sur l'appareil de régulation et de commande (7) de l'appareil de chauffage (1) selon la revendication 9, le procédé est réalisé selon l'une quelconque des revendications 1 à 7.
